# FASCICULE DE BREVET EUROPEEN

(11) **EP 3 256 225 B1**
(45) Date de publication et mention de la délivrance du brevet: **08.04.2020**
(21) Numéro de dépôt: 16707899.7
(22) Date de dépôt: 11.02.2016
(51) Int. Cl.: A63B 69/16, A63B 71/00

(54) **DISPOSITIF DE MAINTIEN POUR BICYCLETTE ET ENSEMBLE DEDIE A L'ENTRAINEMENT SUR BICYCLETTE EN POSITION STATIONNAIRE**
VORRICHTUNG ZUR BEFESTIGUNG VON FAHRRÄDERN UND ANORDNUNG ZUM FAHRRADTRAINING IN EINER STATIONÄREN POSITION
DEVICE FOR HOLDING BICYCLES AND ASSEMBLY DEDICATED FOR BICYCLE TRAINING IN A STATIONARY POSITION

(30) Priorité: 11.02.2015 FR 1551111
(43) Date de publication de la demande: 20.12.2017
(73) Titulaire: Jerome Bafour Etudes et Realisations (JBER), 37230 Luynes (FR)
(72) Inventeur: BAFOUR, Jérôme, 37230 Luynes (FR)
(74) Mandataire: Aquinov
(86) Numéro de dépôt international: PCT/FR2016/050310
(87) Numéro de publication internationale: WO 2016/128682

(56) Documents cités:
- EP-A1- 1 410 984
- CN-Y- 2 920 332
- DE-A1- 3 304 707
- FR-A1- 2 657 024
- FR-A1- 2 912 064
- FR-A1- 2 915 170
- FR-A2- 2 377 317
- US-B1- 7 004 885

## Description

L'invention concerne un dispositif de maintien pour tout engin à roues comprenant une roue avant et une ou plusieurs roues arrière en particulier un dispositif de support de roue avant de bicyclette, ainsi qu'un ensemble dédié à l'entraînement en position stationnaire sur un engin à roue avant et à roue(s) arrière.

La présente invention sera décrite au regard d'un dispositif assurant le maintien d'une bicyclette usuelle, sans toutefois y être limitée. En particulier, l'invention peut s'appliquer à tout engin comprenant une roue avant et une ou plusieurs roues arrière, notamment des fauteuils roulants sportifs à trois roues ou des vélos du type handisport ou à position couchée.

La présente invention concerne un dispositif de maintien de roue avant d'une bicyclette, de telle sorte que celle-ci, en position sur le dispositif, est parfaitement maintenue, permettant à l'utilisateur de monter dessus et pédaler, la roue arrière étant posée sur au moins un rouleau.

L'invention concerne également des dispositifs d'entraînement sur bicyclette en position stationnaire, communément appelés par l'anglicisme « home-trainer ».

L'invention sera plus particulièrement décrite en regard d'un ensemble de type « home-trainer », sans toutefois y être limitée, ledit ensemble comportant un dispositif de maintien de roue avant et au moins un rouleau sur lequel est apte à rouler la roue arrière de la bicyclette.

Dans le domaine des « home-trainer », la bicyclette peut être fixée par différents moyens.

Un exemple de moyen, tel que celui décrit dans le brevet FR2912064, consiste en un support comprenant une embase portant à l'une de ses extrémités un rouleau sur lequel est destiné à reposer la roue arrière d'un bicyclette, et à son autre extrémité un bras articulé permettant la fixation du cadre de la bicyclette portant ainsi la partie avant de la bicyclette.

Cependant, bien que pliable par l'articulation du bras, ce dispositif est volumineux et lourd. En outre, il est difficile de mise en œuvre, notamment pour des enfants, car il est nécessaire de soulever la bicyclette pour associer le cadre de la bicyclette au support de fixation.

Le brevet US2007/0004565A1 décrit un autre exemple d'appareil d'entrainement comportant un support de la roue avant et un support de la roue arrière. Bien que les supports avant et arrière soient indépendants l'un de l'autre, ils sont lourds et encombrants, et nécessitent de soulever la bicyclette.

FR 2 657 024 A1 décrit un dispositif destiné au maintien d'un engin avec une roue avant tel qu'une bicyclette, comportant une embase destinée à être agencée horizontalement en position d'utilisation du dispositif, et une partie apte au maintien, associée à l'embase, destinée à être agencée sensiblement verticalement en position d'utilisation.

Par conséquent, les dispositifs connus restent encombrants et difficiles de mise en œuvre. Or, les utilisateurs, amateurs comme professionnels, doivent pouvoir les transporter aisément sur les différents lieux d'entrainement souhaités et les installer de manière pratique et rapide.

L'invention a donc pour but de fournir un dispositif permettant le maintien d'une bicyclette ou autre engins à roue avant, qui soit peu volumineux, facilement transportable, avec un coût de fabrication diminué, et assurant une stabilité renforcée de la bicyclette en position verticale. De plus, le dispositif doit d'autant plus être aisé de mise en œuvre que les enfants doivent pouvoir installer leur bicyclette sans la soulever.

La présente invention a également pour but de fournir un ensemble de type « home trainer » peu volumineux, facilement transportable, assurant une stabilité renforcée de la bicyclette, permettant l'utilisation de bicyclettes de toutes tailles, et sans aménagement ou pose d'accessoires sur ces dernières.

Selon l'invention, le dispositif de maintien comprend les caractéristiques de la revendication 1.

Dans la description qui suit, le terme « bicyclette » est équivalent au terme « engin avec une roue avant ».

L'embase étant destinée à être agencée à même le sol, elle est de faible épaisseur d'au plus 7cm, de préférence d'au plus 5 cm, c'est-à-dire de faible hauteur en position d'utilisation, de sorte que la roue avant de la bicyclette puisse être amenée dessus en roulant, notamment l'embase en position d'utilisation du dispositif présente donc une hauteur par rapport au sol d'au plus 7cm, de préférence d'au plus 5 cm.

Ainsi, le dispositif de l'invention procure un système d'accueil de la roue avant de la bicyclette, à même le sol, avec des moyens qui assurent la saisie et le serrage de la roue avant, et cela à une certaine hauteur de la roue.

Le dispositif est par conséquent simple de mise œuvre, l'utilisateur n'ayant qu'à avancer sa bicyclette vers la partie apte au maintien sans avoir à la soulever, et garantit une prise et un maintien stable et sûr de la roue (et non du cadre comme dans l'art antérieur), grâce aux moyens de saisie et de serrage, positionnés en outre à distance de l'embase (à savoir à une certaine hauteur du sol), permettant à l'utilisateur de monter sur la bicyclette en toute sécurité.

Dans la suite de la description, les termes « horizontal », « vertical », « supérieur », « inférieur », « haut », « bas », s'entendent en qualifiant le dispositif en position d'utilisation, c'est-à-dire lorsque l'embase repose de manière fixe parallèlement au sol.

L'embase joue un rôle d'assise pour le dispositif et permet de supporter la partie inférieure de la roue de bicyclette.

Et surtout, les forces de serrage exercées contre le flanc de la jante assurent une stabilité renforcée de la bicyclette.

L'ensemble, embase et moyens de saisie et serrage, procure une fonction de blocage de la roue de la bicyclette, à la manière d'un sabot de blocage, et garantit une stabilité de la bicyclette lorsque l'utilisateur est dessus.

Les moyens de saisie et de serrage sont agencés à distance de l'embase à une distance telle que correspondant sensiblement à la mi-hauteur de la roue. Lesdits moyens de saisie et de serrage sont ainsi disposés de façon qu'en position d'utilisation, ils soient dans un plan horizontal correspondant au plan contenant l'axe de rotation de la roue.

Ainsi, les moyens de saisie et de serrage sont réglables longitudinalement à la partie de maintien, de façon en position d'utilisation, à être positionnés à une hauteur correspondant au plan horizontal contenant l'axe de rotation de la roue. Le réglage des moyens de serrage le long de la partie de maintien, c'est-à-dire le réglage en hauteur en position d'utilisation, participe au maintien stable et sécuritaire de la bicyclette.

La partie de maintien est de longueur fixe et longiligne. Ce sont les moyens de serrage qui sont déplaçables selon la longueur de la partie de maintien, et donc en position d'utilisation déplaçables selon la hauteur de la partie de maintien.

La partie apte au maintien, en position d'utilisation du dispositif, est avantageusement associée à l'embase de sorte que le dispositif présente une forme en L, les moyens de saisie et de serrage faisant saillie sur la face intérieure de la partie verticale, face destinée à être en regard de la roue de la bicyclette.

Dans un mode de réalisation préféré, la partie de maintien comprend un profilé de corps longiligne et droit sur lequel sont montés les moyens de saisie et de serrage. En position d'utilisation, le profilé s'étend dans un plan totalement vertical ; le profilé est totalement perpendiculaire au plan horizontal du sol.

Le profilé portant les moyens de saisie et de serrage est unique. Les moyens de saisie et de serrage comportent deux systèmes de saisie et serrage associés à distance l'une de l'autre sur le corps dudit profilé.

En position d'utilisation, les moyens de saisie et de serrage sont dans un plan vertical en saillie de la partie de maintien (du profilé), c'est-à-dire dans un plan perpendiculaire au plan (horizontal) contenant l'embase.

L'embase est en position d'utilisation dans un plan totalement horizontal ; elle est parallèle au plan du sol.

En position d'utilisation, la partie inférieure de la roue de la bicyclette est supportée par l'embase. La roue de la bicyclette et la bicyclette sont dans l'axe de l'embase.

L'embase est de longueur fixe.

De préférence, la partie de maintien destinée à être à la verticale est associée à l'embase de manière mobile ou amovible, de sorte que les deux parties peuvent être dissociées ou agencées parallèlement l'une à l'autre pour le rangement, ce qui fournit un dispositif compact hors utilisation.

Par exemple, les deux parties sont articulées l'une à l'autre par un système à pivotement, rendant le dispositif pliable, ce qui réduit l'encombrement du dispositif hors utilisation et facilite son transport.

En particulier, le dispositif est logeable dans un sac.

Le dispositif est portable, en particulier est portable d'une seule main.

Le dispositif comporte un moyen de préhension à l'extrémité opposée de la portion d'articulation, notamment le moyen de préhension est associé à l'extrémité libre de la partie de maintien opposée à l'embase.

Dans un mode de réalisation préféré, la partie de maintien est constituée d'un profilé présentant deux faces générales opposées, l'une des faces portant les moyens de maintien et de serrage tandis que la face opposée porte une plaque, de préférence en matière plastique rigide, qui s'étend au moins jusqu'à l'extrémité libre du profilé à l'opposé de l'extrémité reliée à l'embase (la partie d'articulation), ladite extrémité libre de la plaque étant dotée d'un évidement formant un moyen de préhension pour le dispositif.

De plus, la plaque constitue avantageusement une surface de marquage pour l'apposition d'un motif, d'un logo, d'une marque.

Selon une caractéristique préférentielle, les moyens de saisie et de serrage sont réglables :
- longitudinalement à la partie de maintien (c'est-à-dire selon la hauteur en position d'utilisation) de façon à être positionnés à une hauteur en position d'utilisation correspondant au plan horizontal contenant l'axe de rotation de la roue ; et
- transversalement au plan de la partie de maintien vers l'opposé de la partie de maintien (c'est-à-dire selon la dimension horizontale en position d'utilisation et en direction de la roue) ; et/ou
- transversalement à l'axe longitudinal (vertical) de la partie de maintien et selon la largeur de la partie de maintien, c'est-à-dire réglables horizontalement selon l'épaisseur de la roue.

Par conséquent, selon le type de bicyclette et donc selon les dimensions de la roue, le réglage des moyens de saisie et de serrage en hauteur, en profondeur vers l'intérieur de la roue, et en largeur permettra de serrer la roue de manière idoine et optimale d'une part sur le flanc de la jante de la roue et d'autre part dans le plan horizontal contenant l'axe de la roue.

De préférence, les moyens de saisie et de serrage comprennent au moins une mâchoire à deux mors de serrage espacés à la manière d'un étau.

Les moyens de saisie et de serrage comportent deux pièces de soutien ou mors portant les moyens de serrage du type patins de frein.

Les mors des moyens de saisie et de serrage sont positionnés en regard l'un de l'autre afin d'exercer deux forces de serrage symétriquement opposées par rapport au plan médian de la roue ; ils sont espacés pour coopérer avec la roue de manière symétrique au plan médian vertical de la roue, procurant lors de l'utilisation de la bicyclette que le plan médian de la bicyclette reste fixe, ce qui garantit la stabilité de la bicyclette.

En position de serrage de la mâchoire, les forces de serrage exercées par les mors sont ainsi transversales à la surface radiale ou flanc de la jante.

Avantageusement, les moyens de saisie et de serrage sont aptes à pivoter, ou être articulés sur une rotule de sorte qu'en fonction de la dimension du pneu de la roue, les mors de serrage puissent être amenés et plaqués parfaitement parallèlement contre le flanc de la jante, garantissant une surface de serrage avec le flanc maximale.

Selon une autre caractéristique, les moyens de saisie et de serrage, en particulier les mors, comportent des patins du type patins de frein de bicyclette. Comme pour des freins de bicyclette, ils sont destinés à prendre appui sur le flanc de la jante.

De préférence, les moyens de saisie et de serrage comportent en outre au moins une sangle de serrage destinée à être passée entre les rayons de la roue avant de la bicyclette, et/ou un système automatique de déclenchement de serrage comprenant un ressort de rappel.

Avantageusement, la sangle sert aussi à maintenir le dispositif en position fermée hors utilisation, la sangle retenant l'embase plaquée contre la partie de maintien.

De préférence, les patins sont réalisés en caoutchouc, mais ils peuvent être réalisés en toute matière assurant un maintien de la roue avant et donc de la bicyclette.

Selon une autre caractéristique de l'invention, les patins de frein sont au moins au nombre de deux, mais préférentiellement au nombre de quatre.

Les patins sont destinés à coopérer par contact avec le flanc de la jante, et plus cette zone de contact entre les patins et la jante est étendue, plus la stabilité de la roue avant et de la bicyclette est renforcée.

Dans un mode de réalisation des moyens de saisie et serrage, lesdits moyens comportent deux pièces de soutien espacées et solidaires de la partie apte au maintien selon une extension transversale, chaque pièce de soutien portant des mors ou patins de serrage et étant à apte à pivoter autour d'un axe vertical.

Le pivotement des pièces de soutien permet d'écarter les moyens de saisie et de serrage pour introduire la roue entre lesdits moyens, et permet de ramener lesdits moyens pour s'appliquer contre la roue.

Le pivotement peut être manuel.

Dans le mode de réalisation pour lequel la partie de maintien est constituée d'un profilé, le profilé comporte le long de ses deux côtés longitudinaux d'une part respectivement deux tiges amovibles qui coopèrent chacune avec respectivement une pièce de soutien des moyens (patins) de serrage , chaque pièce de soutien pivotant autour de la tige associée constituant un axe de pivotement, et d'autre part des moyens de réglage/repérage du positionnement des pièces de soutien le long du profilé. A titre d'exemple, les moyens de réglage/repérage comprennent sur chacun des deux côtés longitudinaux du profilé, des encoches transversales à l'axe longitudinal du profilé, espacées et en regard le long du profilé, et avec lesquelles coopèrent par engagement des pattes solidaires des pièces de soutien, chaque patte comprenant en outre un orifice pour le passage d'une des tiges de pivotement.

Lorsqu'il est besoin de changer la position des moyens de saisie et de serrage le long du profilé, chaque tige amovible est extraite hors des pièces de soutien, les pièces de soutien sont désengagées des moyens de réglage/repérage (encoches) et sont changés de position en les engageant dans d'autres moyens de réglage/repérage (autres encoches), puis les tiges sont à nouveau insérées en traversant les pièces de soutien, verrouillant ainsi lesdites pièces de soutien à une position donnée le long du profilé tout en permettant leur pivotement.

Par ailleurs, pour assurer le réglage des patins liés aux pièces de soutien
- d'une part dans une direction transversale au plan de la partie de maintien en vue de se rapprocher ou de s'éloigner de la roue dans un plan perpendiculaire au profilé (c'est-à-dire dans un plan horizontal), et
- d'autre part selon un pivotement autour d'un axe horizontal en vue de s'appuyer le mieux possible contre la jante de la roue,
chaque pièce de soutien comporte au moins une rainure pour accueillir un arbre de support d'un patin, l'arbre de support étant apte à coulisser le long de la rainure et (grâce à un jeu entre les deux bords longitudinaux de la rainure) à pivoter vers le haut ou vers la bas, ainsi qu'à être bloqué en position (tel que par boulonnage de l'arbre).

En variante d'une articulation manuelle, les pièces de soutien pourraient être associées à des moyens élastiques du type ressort, pour fournir une force de rappel aux pièces de soutien lorsque ces dernières sont écartées afin qu'elles puissent revenir en position de serrage automatiquement.

Il est également envisageable pour les moyens de maintien et de serrage, un mécanisme de déclenchement automatique de serrage lorsque la roue arrive en butée contre la face interne de la partie verticale de maintien ou contre une pièce associée aux moyens de maintien.

Selon un mode de réalisation particulier, les moyens de saisie et serrage comportent une gâchette. Lorsque la roue exerce une pression sur la gâchette, cette dernière déclenche automatiquement le mécanisme de serrage dans le but d'exercer une force de serrage transmise aux mors ou patins de serrage en applique contre la roue.

Dans un mode de réalisation particulier cette force de serrage se fait par l'intermédiaire d'un ressort, ce dernier exerçant une pression sur les mors.

Dans un mode de réalisation particulier, les moyens de saisie et serrage comportent un levier permettant l'écartement des patins, ainsi que le réarmement du dispositif suite à une pression exercée sur la gâchette.

Selon une autre caractéristique, la partie apte au maintien et l'embase du dispositif sont métalliques. Elles pourraient être dans une autre matière, telle qu'en matériau plastique ou même composite.

Pour réduire le poids du dispositif lorsque celui-ci est métallique, l'embase et la partie apte au maintien se présentent sous forme de plaques ajourées. Il n'est en effet pas nécessaire que les plaques soient pleines.

Dans une variante préférée, l'embase et la partie de maintien comportent chacun un profilé de corps droit, chaque profilé comprenant une traverse à l'une des extrémités distales, les deux traverses étant articulées l'une par rapport à l'autre, l'embase comprenant en outre une autre traverse à son extrémité distale opposée, l'embase présentant ainsi une forme générale en I et la partie de maintien présentant une forme générale en T retourné.

En outre, l'embase comporte des orifices de dimension adaptée au passage des moyens de saisie et serrage faisant saillie depuis la partie apte au maintien. Ainsi, lorsque la partie de maintien est repliée contre l'embase en position de rangement, les moyens de saisie et serrage traversent les orifices de sorte que la partie de maintien est disposée en applique contre l'embase réduisant de manière optimale l'épaisseur de l'ensemble.

L'embase et la partie apte au maintien présentent une surface suffisante pour assurer la solidité du dispositif.

L'invention a également pour but de fournir un appareil/ensemble d'entrainement pour bicyclette ou engin comportant une roue avant et une ou deux roues arrière, de type « home trainer » comportant le dispositif de l'invention précédemment décrit.

L'appareil d'entrainement comporte également au moins un rouleau pour poser la ou les roues arrière et permettre la rotation de cette dernière. Le ou les rouleaux sont dissociés du dispositif. Le ou les rouleaux sont solidaires d'un support, de préférence le support étant apte à être fixé de manière amovible sur le dispositif hors utilisation du dispositif en occupant le volume réduit agencé sous les moyens de saisie et serrage.

L'utilisation du dispositif de l'invention assure un maintien de la bicyclette en position verticale, permettant à l'utilisateur de se positionner sur la bicyclette pour pédaler.

Le rouleau est indépendant du dispositif de maintien. Il ne présente aucune pièce destinée à lui être solidaire.

Dans le cadre de l'utilisation des fauteuils roulants sportifs à trois roues, l'appareil comporte de préférence deux rouleaux sur lesquels sont posées les roues arrière.

L'appareil d'entrainement comporte pour une bicyclette un rouleau unique sur lequel est posée la roue arrière. En effet l'avantage d'avoir un dispositif sous forme de L assurant la fixation de la roue avant, comme précédemment décrit, procure une stabilité suffisante de la bicyclette et donc la possibilité de n'utiliser qu'un seul rouleau dans le cadre d'un « home trainer ». Ici, la roue arrière et le cadre du vélo ne nécessitent pas de moyens de maintien supplémentaires.

Un avantage complémentaire de n'avoir à disposer que d'un rouleau unique est une aisance de transport du home-trainer.

Enfin, un seul rouleau, qui est en outre distinct et indépendant mécaniquement du dispositif en L de l'invention, procure un appareil d'entraînement très commode d'utilisation, en adaptant aisément la position du rouleau en fonction de la taille du vélo. On peut positionner ainsi le rouleau sous la roue arrière sans aucun réglage mécanique du dispositif à réaliser.

La présente invention est maintenant décrite à l'aide d'exemples uniquement illustratifs et nullement limitatifs de la portée de l'invention, et à partir des illustrations ci-jointes, dans lesquelles :
- La figure 1 représente une vue en perspective du dispositif de maintien d'une roue selon l'invention, en position prête à l'utilisation sans la roue ;
- Les figures 2a et 2b sont des vues en perspective du dispositif de la figure 1 en position de rangement, respectivement en vue frontale à la verticale, et vue de côté à l'horizontal ;
- La figure 3a représente une vue en perspective du dispositif de maintien d'une roue selon l'invention, en position prête à l'utilisation, montrant sa coopération avec une roue, la bicyclette n'étant pas illustrée ;
- La figure 3b est vue de détail des moyens de maintien et serrage du dispositif de la figure 3a ;
- La figure 4 représente une vue en perspective de côté d'un ensemble home-trainer comportant le dispositif de maintien de l'invention, montrant une bicyclette associée en position d'utilisation ;
- La figure 5 illustre schématiquement une vue de dessus d'un système de déclenchement automatique de serrage du dispositif de l'invention, le système étant à l'état de repos sans présence de roue ;
- La figure 6 correspond à la figure 5 avec la roue associée
- La figure 7a illustre une variante du dispositif de la figure 1 selon une embase de forme trapézoïdale.
- La figure 7b représente une vue en perspective de côté d'un ensemble home-trainer associé au dispositif de la figure 7a;
- La figure 8a illustre une vue en perspective d'une variante de réalisation du dispositif en position prête à l'utilisation ;
- La figure 8b est une vue en perspective opposée de la figure 8a,
- La figure 8c est une vue partielle de côté selon la verticale du dispositif de la figure 8a ;
- La figure 9 est une vue en perspective du dispositif de la figure 8a à l'état replié et associé à un système de rouleaux pour former un home-trainer transportable.

Le dispositif de maintien 1 de l'invention illustré sur la figure 1 est destiné, tel que visible sur la figure 4, à maintenir une roue avant 20 de bicyclette 2 de sorte que la bicyclette soit maintenue en position stable pour qu'un utilisateur puisse monter dessus et pédaler.

Sur la figure 4, le dispositif de maintien 1 fait partie d'un ensemble 3 de home-trainer comprenant un rouleau 4 sur lequel la roue arrière 21 de la bicyclette 2 est posée.

Le dispositif de maintien 1 comporte deux parties, une première partie 5 destinée à être positionnée à l'horizontale et une seconde partie 6 destinée à être positionnée sensiblement verticalement par rapport à la première partie, ainsi que des moyens de maintien et serrage 7 destinés à coopérer avec la roue avant 20.

La première partie 5, nommée embase, a pour fonction de maintenir en position verticale la seconde partie 6 dite partie de maintien de la roue.

L'embase 5 est destinée à accueillir la partie inférieure 23 de la roue avant 20 de la bicyclette.

L'embase 5 est posée à même le sol en position d'utilisation.

L'embase présente une faible hauteur, de l'ordre notamment de 40 mm, afin de pouvoir accueillir la roue avant en amenant cette dernière en roulant sans avoir à soulever la bicyclette.

La partie de maintien 6 est destinée à maintenir en position sûre la roue avant, et permettre à la bicyclette d'être maintenue en position verticale.

L'embase 5 et la partie de maintien 6 sont agencées sous la forme d'un L en position d'utilisation.

L'embase 5 et la partie de maintien 6 sont amovibles ou mobiles l'une par rapport à l'autre en position hors utilisation du dispositif de manière à fournir un dispositif peu encombrant.

De préférence, elles sont liées l'une à l'autre par des moyens d'articulation 80, permettant un repliement du dispositif hors utilisation. Ces moyens d'articulation 80 sont par exemple constitués d'une charnière ou de deux axes de pivotement.

L'embase 5 est adaptée pour procurer une grande stabilité. Par exemple, elle pourrait être en forme de **I**, tel qu'illustré sur les figures 1 et 8a, comprenant une barre centrale longitudinale 5A et deux barres transversales opposées d'extrémité 50A et 50B dont une est associée à la partie de maintien 6. La barre centrale 5A est destinée à accueillir et supporter la partie inférieure de la roue avant de la bicyclette. Les barres transversales 50A et 50B forment des pieds de stabilité pour l'embase, et donc de stabilité pour le dispositif prêt à l'utilisation.

L'embase 5 et la partie de maintien 6 sont reliées l'une à l'autre par un côté.

L'embase pourrait présenter une autre géométrie, par exemple sous forme d'une plaque trapézoïdale, tel qu'illustrée sur les figures 7a et 7b.

La partie de maintien 6 est à titre d'exemple formée d'une plaque métallique oblongue, rectangulaire ou, telle qu'illustrée sur la figure 7a, de géométrie trapézoïdale, ou encore sous la forme d'une géométrie générale de T retourné (figure 8a).

Le principe de fabrication des deux parties 5 et 6 de la figure 7a, constituées de plaques de métal, est simple. Les plaques de métal sont découpées au niveau de leur surface générale et pliées sur au moins deux côtés, pour réaliser respectivement deux fonds 50 et 60 ajourés et au moins deux trottoirs longitudinaux associés et opposés 51 et 52, respectivement 61 et 62.

L'embase 5 et la partie de maintien 6 sont raccordées au niveau de l'une de leurs extrémités de leurs trottoirs longitudinaux 51, 52 et 61, 62, via deux axes de pivotement 80A et 80B rendus solidaires respectivement des trottoirs longitudinaux 51 et 61 et opposés 52, 62.

Quelles que soient les formes de l'embase 5 et de la partie de maintien 6, le fond ou corps principal 60 de la partie de maintien 6 comporte sur sa face interne 63 tournée vers l'embase 5, les moyens de maintien et serrage 7 en saillie.

Les moyens de maintien et serrage 7 sont positionnés dans une zone proximale du fond/corps 60, de sorte à être à une certaine hauteur du sol et de l'embase 5 en position d'utilisation. La distance séparant l'embase 5 des moyens de maintien et serrage 7 est telle qu'elle correspond au moins à un tiers de la hauteur d'une roue de bicyclette, de préférence de l'ordre de la moitié. Avantageusement, les moyens de saisie et de serrage 7 sont disposés de façon qu'en position d'utilisation, ils soient dans un plan horizontal correspondant au plan contenant l'axe de rotation de la roue.

Les moyens de maintien et serrage 7 comportent deux flasques 70 et 71 espacés et en regard, et s'étendant transversalement au fond 60 vers l'intérieur du dispositif en position d'utilisation, c'est-à-dire face à la bicyclette.

Les flasques 70 et 71 sont avantageusement issus de la découpe du fond 60 et du pliage de la tôle.

Chaque flasque 70, 71 comporte une pièce 73, respectivement 74, formant pièce de soutien pour des patins de serrage 75, respectivement 76, et de fixation d'une sangle 77.

Les pièces de soutien 73 et 74 ou mors sont solidaires des flasques en étant mobiles suivant un axe de pivotement parallèle à l'extension longitudinale de la partie de maintien 6, de façon que leur rotation soit exercée dans un plan vertical en position d'utilisation du dispositif.

Les patins 75 et 76 sont destinés à serrer la roue avant 20 de la bicyclette pour son maintien.

Les pièces de soutien 73 et 74 ou mors, sont destinées à être écartées afin de ménager un espace suffisant pour l'accueil de la roue avant entre les patins 75 et 76, puis à être remises en position afin que lesdits patins soient en applique contre la roue et de manière serrée, plus particulièrement contre la jante de la roue.

Les patins 75 et 76 sont du type patins de frein. Ils peuvent être de différentes matières, mais sont usuellement faits en caoutchouc.

En regard des figures 1, 3a, 3b, 4 et 8a, les patins 75 et 76 sont avantageusement disposés à distance du fond/corps 60 de la partie de maintien verticale 6, la distance étant conçue pour être adaptée à l'épaisseur du pneu 20A de la roue avant 20 de la bicyclette, de sorte que le pneu soit en butée contre le fond/corps 60, tandis que les patins 75 et 76 serrent la jante 20B de la roue avant.

Avantageusement, les pièces de soutien 73 et 74 portant les patins de serrage sont réglables en position afin que le dispositif puisse s'adapter à différents types de roue, l'épaisseur des pneus d'un vélo de route étant notamment différente de celle d'un vélo tout terrain ou d'un vélo de cross.

Les patins de frein 75 et 76 sont ainsi en contact avec la zone de freinage (la jante) de la roue avant de la bicyclette, procurant un maintien encore plus sûr que s'ils appuyaient sur le pneu.

Les patins sont au moins au nombre de deux. Les patins au moins au nombre de deux sont disposés de manière écartées et en regard pour serrer symétriquement la jante. Leur nombre, par exemple quatre, ou leur dimension selon la hauteur de la roue, permettent de recouvrir une zone de freinage de surface optimale pour assurer le serrage et le maintien de la roue avant 20 de la bicyclette, et ainsi renforcer la stabilité de cette dernière.

La sangle 77 est fixée par l'une de ses deux extrémités 77A à une pièce de soutien 73. L'extrémité opposée 77B de la sangle est libre et est destinée après insertion du pneu entre les patins à être passée à travers les rayons de la roue et être retenue par un système de fixation 78 agencé sur la pièce de soutien opposée 74.

La sangle 77 est destinée à être serrée, ce qui permet de confirmer le serrage des patins 75 et 76 et verrouille en position la roue.

La sangle sert aussi à maintenir le dispositif en position fermée hors utilisation (figures 2b et 8c), la sangle retenant l'embase plaquée contre la partie de maintien.

Les moyens de maintien et serrage 7 décrits dans l'exemple de réalisation illustré ne sont nullement limitatifs. D'autres variantes de réalisation sont envisageables sans sortir du cadre de l'invention qui est défini par les revendications.

Dans le cas où l'embase est de forme trapézoïdale (figure 7a), deux orifices traversants 53 et 54 sont ménagés dans l'épaisseur du fond 50 de l'embase 5. Ils permettent le passage des moyens de maintien et serrage 7 en position repliée de la partie de maintien 6 contre l'embase 5.

Dans le cas ou l'embase est en forme de **I**, les moyens de maintien et serrage 7 viennent entourés la barre centrale longitudinale permettant le repli de la partie 6 contre l'embase 5, tel qu'illustré sur les figures 2a,2b et 8c.

Enfin, l'embase 5 et la partie de maintien 6 peuvent comporter des ouvertures dans le seul but d'alléger la structure du dispositif.

En regard de la figure 4, la présente invention a également pour but de fournir un dispositif de type home trainer 3.

L'ensemble home trainer 3 comporte le dispositif de maintien 1 assurant le maintien de la roue avant 20 et au moins un rouleau 4 sur lequel est posé la roue arrière 21. L'ensemble home-trainer de la figure 9 à l'état replié pour sont transport montre la présence de deux rouleaux.

Lors d'une utilisation normale du home trainer 3, l'utilisateur amène la roue avant 20 de la bicyclette 2 en roulant sur l'embase 5 pour l'amener jusqu'aux moyens de maintien et serrage 7.

L'utilisateur écarte les pièces de soutien 73 et 74 afin de pouvoir introduire le pneu entre les patins 75 et 76 et amener la roue en butée contre le fond 60 de la partie de maintien verticale 6. Les pièces de soutien 73 et 74 ou mors, sont ensuite ramenées en position de sorte que les patins 75 et 76 serrent la jante 20B de la roue.

L'utilisateur passe alors la sangle 77 entre les rayons de la roue et l'accroche au système de fixation 78 en la serrant.

La sangle 77 exerce ainsi une force garantissant le rapprochement des deux patins 75 et 76 qui sont alors en contact serré contre la jante de la roue et assurent un maintien optimal de cette dernière.

Une fois la roue avant 20 maintenue, la bicyclette 2 garde une position stable dans un plan vertical.

Enfin, la roue arrière 21 est positionnée sur le rouleau 8, autorisant la libre rotation de cette dernière. L'utilisateur peut ainsi monter sur la bicyclette et pédaler.

Dans un exemple supplémentaire, au regard des figures 5 et 6, le dispositif de maintien de l'invention comporte un système de déclenchement automatique de serrage 9 lorsque la roue avant 20 vient en butée contre des moyens de déclenchement de ce système.

A titre d'exemple les moyens de déclenchement comportent une gâchette 90 associée à un ressort de rappel 91, et à un levier de commande 92.

Lorsque la roue n'est pas associée au dispositif (figure 5), le ressort est en position de repos et les moyens de serrage (les mors de serrage 73 et 74 dotés de préférence de patins 75 et 76) sont écartés pour ménager un passage d'introduction pour la roue. Le levier de commande 92 est à l'état de repos.

La roue avant est destinée à venir buter contre les moyens de déclenchement en vue de refermer la mâchoire des moyens de serrage.

En regard de la figure 6, la roue 20 est amenée en butée contre la gâchette 90 et est poussée contre celle-ci. L'actionnement de la gâchette 90, par la force exercée sur celle-ci, comprime le ressort 91, engendrant le rapprochement des mors 73 et 74 et l'application d'une force de serrage sur la roue. Le levier de commande 92 a alors pivoté.

La fermeture de la mâchoire des moyens de serrage bloque la roue 20 par l'intermédiaire des forces exercées par les patins 75 et 76 sur la jante de la roue, ce qui maintient la bicyclette.

Le levier 92 permet manuellement de détendre le ressort 91 et d'ouvrir ainsi la mâchoire, c'est à-dire d'écarter les mors 73 et 74.

Une pression sur le levier 92 entraine une force sur les moyens de serrage supérieure à celle exercée par le ressort 92, permettant l'ouverture de la mâchoire.

La figure 8a illustre une variante de forme de la partie de maintien 6 et de l'embase 5 du dispositif ainsi qu'une variante d'association des moyens de saisie et de serrage 7.

La partie de maintien 6 présente une forme générale en T retourné comprenant un profilé droit de préférence métallique, constituant le corps 60 de support des moyens de saisie et serrage 7, et une traverse inférieure 64 de préférence en matière plastique.

L'embase 5 est en forme générale de I et comporte un profilé droit longiligne ou barre centrale 5A, de préférence métallique, et deux traverses 50A et 50B en matière plastique solidaires des deux extrémités respectives du profilé, perpendiculairement à celui-ci. Les traverses forment les pieds du dispositif, tout comme sur la réalisation de la figure 1.

La traverse 50B de l'embase 5, dite traverse de liaison, et la traverse 64 de la partie de maintien 6 sont articulées l'une à l'autre pour permettre le pliage du dispositif.

Dans ce mode de réalisation pour lequel la partie de maintien 6 est constituée d'un profilé droit, le profilé est tubulaire et intègre deux tiges 65 amovibles opposées le long de ses deux côtés longitudinaux opposés, dont seules sont visibles sur la figure 8a les extrémités distales, chaque tige étant enfermée dans le profilé.

Chaque tige est enfermée dans le profilé en reposant, de manière non visible sur les figures, sur une butée basse interne au profilé et en étant bloquée en butée haute par une pièce de fermeture 66 obturant l'extrémité creuse du profilé. La pièce de fermeture 66 est amovible et assemblée par des moyens de fixation amovible 66A.

Le profilé comporte le long de chacun de ses côtés des moyens de réglage/repérage 67, respectivement 68, du positionnement des pièces de soutien 73, 74 des patins de serrage, ici sous la forme d'encoches horizontales transversales au corps longiligne du profilé et espacées régulièrement le long du profilé. Les encoches 67 et 68 sont associés par paire, les encoches d'une paire étant dans un même plan horizontal.

Chaque pièce de soutien 73, 74 des patins de serrage 75, 76 comporte deux pattes opposées d'extrémité haute 73A, 74A et basse 73B, 74B qui coopèrent par engagement dans deux paires d'encoches 67, 68 espacées en hauteur.

Chaque patte de manière non visible sur la figure possède un orifice pour le passage de l'une des tiges.

Le positionnement des pattes dans les encoches permet le réglage en hauteur de la position d'utilisation du dispositif, et les tiges permettent en traversant les pattes engagées dans les encoches de verrouiller la position.

Les pattes peuvent pivoter autour des tiges permettant le pivotement des pièces de soutien 73 et 74, pour engendre leur écartement ou leur rapprochement de la roue de la bicyclette.

Chaque pièce de soutien 73 et 74 porte les patins 75 et 76 qui sont aptes à être mobiles pour les positionner correctement par rapport à la jante de la roue et être bloqués en position via la sangle 77.

Les patins 75 et 76 sont aptes à être mobiles :
- pour s'écarter ou se rapprocher via le pivotement des pièces de soutien tel que vu plus haut ;
- en translation dans une direction transversale au plan du profilé (c'est-à-dire dans un plan horizontal), en vue de se rapprocher ou de s'éloigner de la roue (se rapprocher ou s'éloigner selon la profondeur), et cela car mobiles par rapport aux pièces de soutien, et
- vers le haut ou vers la bas pour se plaquer au mieux et selon une surface maximale contre la jante de la roue, et cela car mobiles par rapport aux pièces de soutien.

En regard des figures 9a et 9b, la mobilité des patins 75 et 76 par rapport aux pièces de soutien 73 et 74 est réalisée grâce à la solidarisation de chaque patin sur un arbre 75A, 76A et à une rainure associée horizontale 73C, 74C, agencée dans chaque pièce de soutien, l'arbre étant engagée dans et perpendiculairement à la rainure selon un jeu supérieur et un jeu inférieur par rapport aux bords longitudinaux supérieur et inférieur de la rainure. Ainsi, l'arbre (et donc le patin) peut d'une part coulisser le long de la rainure et d'autre part pivoter autour d'un axe horizontal pour orienter vers le haut ou vers le bas le patin.

Lorsqu'il est besoin de changer la position des moyens de saisie et de serrage 7 le long du profilé/corps 60, chaque tige amovible 65 est extraite hors des pattes des pièces de soutien en ayant préalablement retiré la pièce de fermeture 66 du profilé, les pattes 73A, 73B et 74A, 74B des pièces de soutien sont désengagées des encoches 67, 68 et sont changées de position en les engageant dans d'autres encoches, puis les tiges sont à nouveau insérées en traversant les pattes des pièces de soutien, verrouillant ainsi les pièces de soutien à une position donnée le long du profilé tout en permettant leur pivotement, et enfin la pièce de fermeture est refixée.

Par ailleurs, une plaque 1B est fixée contre le profilé de la partie de maintien, à l'opposé des moyens de saisie et de serrage 7. Cette plaque constitue un support pour y apposer une marque, un logo.

La plaque 1B comporte un évidement 1A en extrémité supérieure pour constituer le moyen de préhension afin de transporter le dispositif. Sur la variante de la figure 1, le moyen de préhension 1A est intégrée au cadre de la partie de maintien.

Enfin, le home-trainer représenté sur la figure 9 comporte le dispositif 1 de la figure 8a à l'état replié et un support 40 avec ici deux rouleaux 4. Le support 40 présente une forme générale en soi connue, les deux rouleaux étant parallèles et espacés en étant supportés par deux flasques opposés 41. Avantageusement selon l'invention, le support 40 comporte des moyens de fixation pour coopérer et se fixer de manière amovible avec le dispositif 1 de sorte à agencer le support en position repliée du dispositif dans un plan parallèle à l'embase 5 et dans le volume situé entre les moyens de saisie et de serrage 7 et la traverse de liaison 50B. Au moins l'un des flasques 41 du support 40 comporte des moyens de coopération mutuelle (ici non visibles, et tels que des moyens de retenue), avec des moyens d'accrochage 79 disposés en partie inférieure des pièces de maintien des patins.

## Revendications

1. Dispositif de maintien destiné au maintien d'un engin avec une roue avant (20) tel qu'une bicyclette, notamment destiné à l'entraînement en position stationnaire de la bicyclette, comportant une première partie (5), dite embase, destinée à être agencée horizontalement en position d'utilisation du dispositif, et une seconde partie (6), dite partie apte au maintien, associée à la première partie, destinée à être agencée sensiblement verticalement en position d'utilisation, la partie de maintien (6) comportant des moyens de maintien dédiés au maintien de la roue avant, ces moyens de maintien étant agencés dans une zone proximale à distance de l'embase (5), dans un plan vertical en position d'utilisation, et formant des moyens de saisie et de serrage (7), aptes à coopérer avec la roue avant, **caractérisé en ce que** les moyens de saisie et de serrage (7) comportent au moins deux patins de serrage qui sont positionnés en regard l'un de l'autre pour exercer une force de serrage dans un plan vertical sur le flanc de la jante de la roue, et **en ce que** les moyens de saisie et de serrage (7) sont réglables en hauteur de sorte à être à une certaine hauteur du sol qui correspond au moins à un tiers de la hauteur d'une roue, de préférence de l'ordre de la moitié, en particulier à une hauteur correspondant au plan horizontal contenant l'axe de rotation de la roue.

2. Dispositif selon la revendication 1, **caractérisé en ce que** la partie de maintien (6) destinée à être à la verticale est associée à l'embase (5) de manière mobile ou amovible, de sorte que les deux parties peuvent être dissociées ou agencées parallèlement l'une à l'autre.

3. Dispositif selon l'une quelconque des revendications précédentes, **caractérisé en ce que** les moyens de saisie et de serrage (7) sont agencés à distance de l'embase (5) et sont réglables
- longitudinalement à la partie de maintien (6) de façon à être positionnés à une hauteur en position d'utilisation correspondant au plan horizontal contenant l'axe de rotation de la roue, et
- transversalement au plan de la partie de maintien (6) vers l'opposé de la partie de maintien (6), et/ou
- transversalement à l'axe longitudinal de la partie de maintien (6) et selon la largeur de la partie de maintien (6), c'est-à-dire réglables horizontalement selon l'épaisseur de la roue.

4. Dispositif selon l'une quelconque des revendications précédentes, **caractérisé en ce que** les moyens de saisie et de serrage, en particulier deux pièces de soutien ou mors (73, 74), comportent des patins de frein (75, 76), du type patins de frein de bicyclette, de préférence en caoutchouc, au moins au nombre de deux, mais préférentiellement au nombre de quatre.

5. Dispositif selon l'une quelconque des revendications précédentes, **caractérisé en ce que** les moyens de saisie et de serrage (7) comportent au moins une sangle de serrage (77) et/ou un système automatique de déclenchement de serrage comprenant un ressort de rappel.

6. Dispositif selon l'une quelconque des revendications précédentes, **caractérisé en ce que** lesdits moyens de saisie et de serrage (7) comportent deux pièces de soutien (73, 74) espacées et solidaires de la partie apte au maintien (6) selon une extension transversale, les pièces de soutien (73, 74) portant des patins de serrage (75,76) et étant à aptes à pivoter autour d'un axe vertical.

7. Dispositif selon l'une quelconque des revendications précédentes, **caractérisé en ce que** la partie apte au maintien (6) et l'embase (5) du dispositif sont métalliques ou en matériaux composites, et se présentent sous formes de plaques ajourées.

8. Dispositif selon l'une quelconque des revendications 1 à 6, **caractérisé en ce que** l'embase (5) et la partie de maintien (6) comportent chacun un profilé de corps droit, chaque profilé comprenant une traverse (50B, 64) à l'une des extrémités distales, les deux traverses étant articulées l'une par rapport à l'autre, l'embase (5) comprenant en outre une autre traverse (50A) à son extrémité distale opposée, l'embase présentant ainsi une forme générale en I et la partie de maintien présentant une forme générale en T retourné.

9. Dispositif selon l'une quelconque des revendications précédentes, **caractérisé en ce que** la partie de maintien (6) et l'embase (5) sont articulées l'une à l'autre par un système à pivotement, rendant le dispositif pliable.

10. Dispositif selon l'une quelconque des revendications précédentes, **caractérisé en ce qu'**il comporte une poignée (1A) à l'extrémité libre de la partie de maintien opposée à l'embase.

11. Dispositif selon l'une quelconque des revendications précédentes, **caractérisé en ce que** la partie de maintien (6) comporte sur la face opposée à celle portant les moyens de maintien et de serrage une plaque (1B), de préférence une plaque en matière plastique rigide, qui s'étend au moins jusqu'à l'extrémité libre du profilé à l'opposé de l'extrémité reliée à l'embase, ladite extrémité libre de la plaque étant dotée d'un évidement formant un moyen de préhension (1A) pour le dispositif, notamment la plaque constituant une surface de marquage pour l'apposition d'un motif, d'un logo, d'une marque.

12. Dispositif selon l'une quelconque des revendications précédentes, **caractérisé en ce que** la partie de maintien (6) comporte un profilé, le profilé comportant le long de ses deux côtés longitudinaux d'une part respectivement deux tiges amovibles qui coopèrent chacune avec respectivement une pièce de soutien (73, 74) des moyens de saisie et de serrage, chaque pièce de soutien pivotant autour de la tige associée qui constitue un axe de pivotement, et d'autre part des moyens de réglage/repérage (67, 68) du positionnement des pièces de soutien le long du profilé.

13. Dispositif selon l'une quelconque des revendications précédentes, **caractérisé en ce que** les moyens de saisie et de serrage comportent des patins (75, 76) qui sont associés à des pièces de soutien formant deux mors de saisie et serrage, les pièces de soutien étant aptes à pivoter selon des axes parallèles à la partie de maintien, et les patins étant réglables
- d'une part dans une direction transversale au plan de la partie de maintien en vue de se rapprocher ou de s'éloigner de la roue dans un plan perpendiculaire à la partie de maintien, et
- d'autre part selon un pivotement autour d'un axe horizontal en vue de s'appuyer le mieux possible contre la jante de la roue.

14. Appareil d'entrainement pour bicyclette de type "home trainer" comportant un dispositif selon l'une quelconque des revendications précédentes, de préférence comportant en outre au moins un rouleau (4), le rouleau étant indépendant du dispositif et solidaire d'un support, de préférence le support étant apte à être fixé de manière amovible sur le dispositif hors utilisation du dispositif.

15. Utilisation d'un dispositif selon l'une quelconque des revendications précédentes, **caractérisée en ce que** l'embase (5) est agencée à même le sol et est de faible hauteur de sorte que la roue avant (20) de la bicyclette soit amenée dessus en roulant, notamment l'embase en position d'utilisation du dispositif présentant une hauteur par rapport au sol d'au plus 7 cm.

## Patentansprüche

1. Haltevorrichtung zum Halten eines Fahrzeugs mit einem Vorderrad (20), wie zum Beispiel ein Fahrrad, insbesondere zum Training in stationärer Position des Fahrrads, einen ersten Teil (5), den sogenannten Sockel umfassend, der dazu bestimmt ist, in der Anwendungsposition der Vorrichtung waagrecht angeordnet zu werden, sowie einen zweiten Teil (6) umfassend, den sogenannten Halteteil, der mit dem ersten Teil assoziiert und dazu bestimmt ist, in der Anwendungsposition im Wesentlichen senkrecht angeordnet zu werden, wobei das Halteteil (6) Haltemittel zum Halten des Vorderrads umfasst und diese Haltemittel in einem proximalen Bereich entfernt zum Sockel (5) in der Anwendungsposition in einer senkrechten Ebene angeordnet sind und Befestigungs- und Einspannmittel (7) bilden, die mit dem Vorderrad zusammenwirken können, **dadurch gekennzeichnet, dass** die Befestigungs- und Einspannmittel (7) mindestens zwei gegenüberliegende Druckstücke umfassen, die in einer senkrechten Ebene an der Seite der Radfelge eine Einspannkraft ausüben, und dadurch, dass die Befestigungs- und Einspannmittel (7) derart höhenverstellbar sind, dass sie auf einer bestimmten Höhe über dem Boden sind, die mindestens einem Drittel der Höhe eines Rads entspricht, vorzugsweise ungefähr der Hälfte, insbesondere einer Höhe, die der waagrechten, die Drehachse des Rads enthaltende Ebene entspricht.

2. Vorrichtung nach Anspruch 1, **dadurch gekennzeichnet, dass** das für die Senkrechte vorgesehene Halteteil (6) beweglich oder abnehmbar derart mit dem Sockel (5) assoziiert ist, dass die beiden Teile getrennt oder parallel zueinander angeordnet werden können.

3. Vorrichtung nach einem der vorausgehenden Ansprüche, **dadurch gekennzeichnet, dass** die Befestigungs- und Einspannmittel (7) vom Sockel (5) entfernt angeordnet und verstellbar sind
- in der Länge am Halteteil (6), sodass sie in der Anwendungsposition auf einer Höhe positioniert werden können, die der waagrechten, die Drehachse des Rads enthaltende Ebene entspricht, und
- quer zur Ebene des Halteteils (6) in die dem Halteteil (6) gegenüberliegende Richtung, und/oder
- quer zur Längsachse des Halteteils (6) entlang der Breite des Halteteils (6), d. h. waagrecht entsprechend der Radbreite verstellbar.

4. Vorrichtung nach einem der vorausgehenden Ansprüche, **dadurch gekennzeichnet, dass** die Befestigungs- und Einspannmittel, insbesondere zwei Stützen oder Backen (73, 74), Bremsbeläge (75, 76) vom Typ Felgenbremse für Fahrräder umfassen, vorzugsweise aus Gummi und mindestens zwei in der Anzahl, vorzugsweise jedoch vier.

5. Vorrichtung nach einem der vorausgehenden Ansprüche, **dadurch gekennzeichnet, dass** die Befestigungs- und Einspannmittel (7) mindestens einen Spanngurt (77) und/oder ein automatisch auslösendes Spannsystem mit einer Rückholfeder umfassen.

6. Vorrichtung nach einem der vorausgehenden Ansprüche, **dadurch gekennzeichnet, dass** die Befestigungs- und Einspannmittel (7) zwei voneinander entfernte Stützteile (73, 74) umfassen, die gemäß einer transversalen Erweiterung mit dem Halteteil (6) verbunden sind, wobei die Stützteile (73, 74) mit Druckstücken (75, 76) versehen sind und sich um eine senkrechte Achse drehen können.

7. Vorrichtung nach einem der vorausgehenden Ansprüche, **dadurch gekennzeichnet, dass** das Halteteil (6) und der Sockel (5) der Vorrichtung aus Metall oder aus Verbundstoffen sind, und in Form von durchbrochenen Platten vorliegen.

8. Vorrichtung nach einem der Ansprüche 1 - 6, **dadurch gekennzeichnet, dass** der Sockel (5) und das Halteteil (6) jeweils ein gerades Profilhauptteil aufweisen, wobei jedes Profil an einem der distalen Enden einen Querträger (50B, 64) aufweist und die beiden Querträger durch eine Gelenkverbindung miteinander verbunden sind, wobei der Sockel (5) zudem an seinem gegenüberliegenden distalen Ende einen weiteren Querträger (50A) aufweist, sodass der Sockel eine allgemeine Form eines "I" und das Halteteil eine allgemeine Form eines umgekehrten "T" aufweist.

9. Vorrichtung nach einem der vorausgehenden Ansprüche, **dadurch gekennzeichnet, dass** das Halteteil (6) und der Sockel (5) durch ein Schwenksystem mit Gelenk miteinander verbunden sind, sodass die Vorrichtung zusammenklappbar ist.

10. Vorrichtung nach einem der vorausgehenden Ansprüche, **dadurch gekennzeichnet, dass** sie am freien Ende des Halteteils, dem Sockel gegenüberliegend, einen Griff (1A) umfasst.

11. Vorrichtung nach einem der vorausgehenden Ansprüche, **dadurch gekennzeichnet, dass** das Halteteil (6) auf der der Seite mit den Befestigungs- und Einspannmitteln gegenüberliegenden Seite eine Platte (1B) umfasst, vorzugsweise eine Platte aus hartem Kunststoff, die sich mindestens bis zum freien Ende des Profils, also dem Ende, das mit dem Sockel verbunden ist, gegenüberliegend, erstreckt, wobei das freie Ende der Platte mit einer Aussparung versehen ist, die ein Greifmittel (A1) für die Vorrichtung bildet, insbesondere bildet die Platte eine Oberfläche zum Anbringen eines Musters, eines Logos bzw. eines Markenzeichens.

12. Vorrichtung nach einem der vorausgehenden Ansprüche, **dadurch gekennzeichnet, dass** das Halteteil (6) ein Profilteil umfasst, wobei das Profilteil entlang seiner beiden Längsseiten zum einen jeweils zwei abnehmbare Stifte aufweist, die beide mit jeweils einem Stützteil (73, 74) der Befestigungs- und Einspannmittel zusammenwirken, wobei sich jedes Stützteil um den zugeordneten Stift, der eine Schwenkachse bildet, schwenken lässt, und zum anderen Einstell-/Markiermittel (67, 68) für das Positionieren der Stützteile entlang des Profils aufweist.

13. Vorrichtung nach einem der vorausgehenden Ansprüche, **dadurch gekennzeichnet, dass** die Befestigungs- und Einspannmittel Druckstücke (75, 76) umfassen, die den zwei Spannbacken bildenden Stützteilen zugeordnet sind, wobei sich die Stützteile entlang zum Halteteil parallelen Achsen schwenken lassen können und die Druckstücke einstellbar sind
- zum einen in einer zur Ebene des Halteteils transversalen Richtung, um sich dem Rad in einer zum Halteteil senkrechten Ebene nähern oder sich entfernen zu können, und
- zum anderen um eine waagrechte Schwenkachse, um möglichst eng auf der Radfelge zum Aufliegen zu kommen.

14. Fahrrad-Trainingsgerät vom Typ "Hometrainer" mit einer Vorrichtung nach einem der vorausgehenden Ansprüche, vorzugsweise zudem mindestens eine Rolle (4) umfassend, wobei die Rolle nicht mit der Vorrichtung gekoppelt ist und mit einer Halterung verbunden ist, vorzugsweise kann die Halterung, wenn die Vorrichtung nicht verwendet wird, abnehmbar auf der Vorrichtung fixiert werden.

15. Anwendung einer Vorrichtung nach einem der vorausgehenden Ansprüche, **dadurch gekennzeichnet, dass** der Sockel (5) direkt auf dem Boden angeordnet ist und nur eine geringe Höhe aufweist, sodass das Vorderrad (20) des Fahrrads durch Auffahren darauf gebracht wird, insbesondere in der Anwendungsposition der Vorrichtung weist der Sockel in Bezug zum Boden eine Höhe von höchstens 7 cm auf.

## Claims

1. A holding device for holding a machine with a front wheel (20) such as a bicycle, in particular for training while the bicycle is in a stationary position, comprising a first part (5), referred to as the base, intended to be arranged horizontally in the position of use of the device, and a second part (6), referred to as the part suitable for holding, associated with the first part, intended to be arranged substantially vertically in the position of use, the holding part (6) comprising holding means dedicated to holding the front wheel, the holding means being arranged in a proximal zone at a distance from the base (5), in a vertical plane in the position of use, and forming gripping and clamping means (7) able to engage with the front wheel, **characterised in that** the gripping and clamping means (7) comprise at least two clamping pads that are positioned opposite one another in order to exert a clamping force in a vertical plane on the side of rim of the wheel, and **in that** the gripping and clamping means (7) are height adjustable so as to be at a height from the floor that corresponds to at least one third, and preferably around one half, of the height of a wheel, in particular at a height corresponding to the horizontal plane containing the rotation axis of the wheel.

2. A device according to claim 1, **characterised in that** the holding part (6) intended to be vertical is associated with the base (5) movably or non-movably, so that the two parts can be separated or arranged parallel to one another.

3. A device according to either of the preceding claims, **characterised in that** the gripping and clamping means (7) are arranged at a distance from the base (5) and are adjustable
- longitudinally to the holding part (6) so as to be positioned at a height in the position of use corresponding to the horizontal plane containing the rotation axis of the wheel, and
- transversally to the plane of the holding part (6) towards the opposite side of the holding part (6), and/or
- transversally to the longitudinal axis of the holding part (6) and across the width of the holding part (6), that is to say adjustable horizontally across the thickness of the wheel.

4. A device according to any of the preceding claims, **characterised in that** the gripping and clamping means, in particular two support parts or jaws (73, 74), comprise brake pads (75, 76), of the bicycle brake pad type, preferably made from rubber, at least two in number, but preferentially four in number.

5. A device according to any of the preceding claims, **characterised in that** the gripping and clamping means (7) comprise at least one clamping strap (77) and/or an automatic system for triggering clamping comprising a return spring.

6. A device according to any of the preceding claims, **characterised in that** said gripping and clamping means (7) comprise two support parts (73, 74) spaced apart and secured to the part suitable for holding (6) on a transverse extension, the support parts (73, 74) carrying clamping pads (75, 76) and being able to pivot about a vertical axis.

7. A device according to any of the preceding claims, **characterised in that** the part suitable for holding (6) and the base (5) of the device are metallic or made from composite materials, and are in the form of perforated plates.

8. A device according to any of claims 1 to 6, **characterised in that** the base (5) and the holding part (6) each comprise a profiled member with a straight body, each profiled member comprising a cross-member (50B, 64) at one of the distal ends, the two cross-members being articulated with respect to one another, the base (5) further comprising another cross-member (50A) at its opposite distal end, the base thus having a general I shape and the holding part having a general inverted T shape.

9. A device according to any of the preceding claims, **characterised in that** the holding part (6) and the base (5) are articulated on one another by a pivot system, making the device foldable.

10. A device according to any of the preceding claims, **characterised in that** it comprises a handle (1A) at the free end of the holding part opposite to the base.

11. A device according to any of the preceding claims, **characterised in that** the holding part (6) comprises, on the face opposite to the face carrying the holding and clamping means, a plate (18), preferably a plate made from rigid plastics material, which extends at least as far as the free end of the profiled member opposite to the end connected to the base, said free end of the plate being provided with a recess forming a gripping means (1A) for the device, in particular the plate constituting a marking surface for the affixing of a pattern, a logo or a mark.

12. A device according to any of the preceding claims, **characterised in that** the holding part (6) comprises a profiled member, the profiled member comprising, along its two longitudinal sides, on the one hand respectively two removable rods that each engage with respectively a support part (73, 74) of the gripping and clamping means, each support part pivoting about the associated rod that constitutes a pivot axis, and on the other hand means (67, 68) for adjusting/locating the positioning of the support parts along the profiled member.

13. A device according to any of the preceding claims, **characterised in that** the gripping and clamping means comprise pads (75, 76) that are associated with support parts forming two gripping and clamping jaws, the support parts being able to pivot on axes parallel to the holding part, and the pads being adjustable
- on the one hand in a direction transverse to the plane of the holding part with a view to moving closer to or further away from the wheel in a plane perpendicular to the holding part, and
- on the other hand in a pivoting about a horizontal axis with a view to bearing as well as possible against the rim of the wheel.

14. A training apparatus for a bicycle of the "home trainer" type, comprising a device according to any of the preceding claims, preferably further comprising at least one roller (4), the roller being independent of the device and secured to a support, preferably the support being able to be fixed removably to the device when the device is not in use.

15. Use of a device according to any of the preceding claims, **characterised in that** the base (5) is arranged on the floor and has a small height so that the front wheel (20) of the bicycle is brought on top when running, in particular the base in the position of use of the device having a height with respect to the floor of no more than 7 cm.
